# EUROPÄISCHE PATENTSCHRIFT

(11) **EP 0 461 495 B1**
(45) Veröffentlichungstag und Bekanntmachung des Hinweises auf die Patenterteilung: **21.12.1994**
(21) Anmeldenummer: 91108948.0
(22) Anmeldetag: 31.05.1991
(51) Int. Cl.: B65H 19/28

(54) **Vorrichtung zum Heranführen des Anfangs einer Papierbahn von unten her an eine Rollenwalze**
Apparatus for guiding the beginning of a paper sheet from below to a roller
Dispositif pour amener le commencement d'une bande de papier au bas d'un rouleau

(30) Priorität: 13.06.1990 DE 4018883
(43) Veröffentlichungstag der Anmeldung: 18.12.1991
(73) Patentinhaber: J.M. Voith GmbH, D-89522 Heidenheim (DE)
(72) Erfinder: Fissmann, Hans-Joachim, D-89522 Heidenheim (DE); Weiss, Hans, D-89522 Heidenheim (DE); Ruff, Hans-Albrecht, D-89522 Heidenheim (DE)
(74) Vertreter: Weitzel, Wolfgang, Dr.-Ing.

(56) Entgegenhaltungen:
- EP-A- 0 140 816
- EP-A- 0 253 392
- AT-B- 253 912
- DE-C- 3 820 846

## Beschreibung

Die Erfindung betrifft eine Vorrichtung gemäß dem Oberbegriff von Patentanspruch 1. Eine derartige Vorrichtung ist aus DE 38 20 846 bekannt geworden.

Bei Rollmaschinen mit Bahnzufuhr von unten ist der Einzug einer neuen Papierbahn zeitaufwendig. Zum Erzielen optimaler Verhältnisse sind alle möglichen Betriebsparameter einstellbar, beispielsweise die Neigung der Führungsplatten, die Lage und Richtung der Blasorgane, und anderes mehr. Es ist bisher nicht gelungen, die Anordnung derart zu gestalten, daß sich eine einwandfreie Bahnführung ergibt. Führt man mit den bekannten Vorrichtungen Luft mit zu hoher Geschwindigkeit und in zu großen Mengen zu, so kommt es zum Flattern der Bahn und damit zu einem unkontrollierten Bahnlauf. Sind Geschwindigkeit oder Menge oder beides zu gering, so erfolgt kein positives Fördern der Bahn nach oben.

Bei Vorrichtungen gemäß der eingangs genannten Entgegenhaltung DE 38 20 846 versuchte man, das Flattern durch laminare Schonung entlang der Oberfläche der einzelnen Führungsplatte zu unterbinden. Hierbei kommt es jedoch häufig zu einem Ankleben der Bahn an der Führungsplatte.

Auch die Vorrichtungen gemäß DE 31 02 894 und gemäß DE 31 17 094 haben nicht befriedigt.

Der Erfindung liegt die Aufgabe zugrunde, eine Vorrichtung zu schaffen, die einen positiven Transport der Bahn nach oben sicherstellt, und zwar bei geringem apparativen Aufwand und bei geringem Einstellaufwand der einzelnen, für die Aerodynamik der Blasluft verantwortlichem Parameter.

Diese Aufgabe wird durch die kennzeichnenden Merkmale von Anspruch 1 gelöst.

Hierdurch wird ein sicheres Anlegen des Bahnanfangs an die betreffende Walze der Rollmaschine erreicht. Diese Walze ist im allgemeinen besaugbar.

Die gesamte Führung der Blasluft ist höchst einfach gestaltet. Bei den Blasdüsen handelt es sich meist um Rundbohrungen oder um Schlitze, jedenfalls nicht um Flachstrahldüsen, die eine laminare Luftströmung erzielen. Die Blaswirkung der Düsen ist außerordentlich wirkungsvoll und erfordert geringen Luftwiderstand. Aufgrund der Gestaltung gemäß der Erfindung schwimmt die Papierbahn auf einem Luftpolster, das sich zwischen Papierbahn und Führungsplatten befindet. Ein Kleben der Papierbahn an der Führungsplatte wird mit Sicherheit vermieden.

Die Erfindung ist anhand der Zeichnung näher erläutert. Die Zeichnung stellt eine Vorrichtung zum Heranführen des Anfangs einer Papierbahn 1 an die Walze 2 einer Rollmaschine dar. Die Vorrichtung umfaßt eine Reihe von Führungsplatten 10, 11, 12, 13, 14 und 15. Diese sind jeweils derart angeordnet, daß zwischen zwei einander benachbarten Platten jeweils eine schlitzartige Öffnung verbleibt, die sich quer zur Laufrichtung der Papierbahn 1 (= Bahnlaufrichtung) erstreckt. Im Bereich dieser Öffnungen sind Blasorgane 20, 21, 22, 23, 24 angeordnet. Diese weisen Blasdüsen auf, deren Austrittsöffnungen mehr oder minder in Bahnlaufrichtung wirken. Die Düsen sind so gestaltet und angeordnet, daß die von ihnen erzeugte Luftströmung eine vorwiegend turbulente ist. Die Führungsplatten 10 und 11 sind gegen die Vertikale geneigt. Dabei ist die Platte 11 steiler angeordnet als die Platte 10. Die Platte 12 ist schließlich senkrecht angeordnet, außerdem die Platte 13. Die Platte 14 ist gekrümmt und führt somit zu einer Umlenkung der Bahn 1. Die Platte 15 ist schließlich geneigt, und verläuft im wesentlichen tangential zur Mantelfläche der Walze 2.

Wenn auch im vorliegenden Falle sämtliche Blasorgane mit turbulenzerzeugenden Blasdüsen ausgestattet sind, so muß dies nicht der Fall sein. Wichtig ist jedoch, daß die Blasdüse 21 eine turbulenzerzeugende Düse ist. Im vorliegenden Falle - Ausführung mit den Platten 10 und 11 - befindet sich diese Düse am Übergang zwischen der letzten geneigten Platte und der ersten senkrechten Platte.

Wie man sieht, ist die Bahn außerdem noch durch eine Anzahl von Leitwalzen 30, 31, 33 geführt. Es sind zwei Kreismesser vorgesehen, (nicht dargestellt) von denen das eine als Gegenmesser dient. Mit diesen beiden Kreismessern läßt sich ein Längsschnitt durch die Papierbahn legen.

Ein zusätzliches Blasorgan 25 dient dem Fixieren der Papierbahn an der Mantelfläche der Walze 2.

Die Blasdüsen sind am besten aus gewöhnlichen Bohrungen gebildet. Diese haben am besten einen gegenseitigen Abstand von 1 bis 20 cm, vorzugsweise 10 cm. Die Bohrungen haben einen Durchmesser von 1 bis 5 mm, am besten 1,5 mm.

Eine Seilzugvorrichtung 40 mit Leitwalzen 41, 42 dient dem Heben und Senken der Einführvorrichtung.

## Patentansprüche

1. Vorrichtung zum Heranführen des Anfangs einer Papierbahn (1) von unten her an eine Rollmaschinenwalze, mit einer Reihe von Führungsplatten, (10-15) die den Bahnanfang nach oben führen und die in Bahnlaufrichtung gesehen zunehmend steiler und schließlich senkrecht angeordnet sind, ferner mit Blasorganen, (20-24) die jeweils einen quer zur Bahnlaufrichtung angeordneten Hohlkörper sowie eine Anzahl von in Bahnlaufrichtung angeordneten Düsen aufweisen, und die - in Bahnlaufrichtung gesehen - jeweils zwischen zwei Führungsplatten (10-15) angeordnet sind, dadurch gekennzeichnet, daß dajenige Blasorgan, das der in Bahnlaufrichtung ersten senkrechten Platte (12) vorgeschaltet ist, turbulenzerzeugende Düsen (21) aufweist, daß die Blasdüsen aus Bohrungen bestehen, und daß in Bereich der schlitzartigen, zwischen dem Endbereich der ersten senkrechten Platte (12) und dem Anfangsbereich einer nachfolgenden Platte (13) verbleibenden Öffnung ein Blasorgan (22) vorgesehen ist.

## Claims

1. Device for feeding the beginning of a length of paper (1) from below to a cylinder-machine roller, comprising a series of guide plates (10 - 15) which guide the beginning of a sheet towards the top and which are arranged in an increasingly steeper and finally perpendicular manner, as seen in the movement direction of the sheet, with blower elements (20 - 24) comprising a respective hollow body arranged transversely to the movement direction of the sheet and a number of nozzles arranged in the movement direction of the sheet, which are arranged between two guide plates (10 - 15), as seen in the movement direction of the sheet, **characterised in that** the blower element ahead of the first perpendicular plate (12), as seen in the movement direction of the sheet, comprises turbulence producing nozzles (21), that the blower nozzles are made bores, and that a blower element (22) is provided in the area of the slot-like opening which is maintained between the end region of the first perpendicular plate (12) and the beginning of a following plate (13).

## Revendications

1. Dispositif d'amenée de l'extrémité d'une bande de papier (1) jusqu'au cylindre d'une machine à enrouler comportant une série de plaques de guidage (10 à 15) amenant l'extrémité de la bande vers le haut, et étant disposées avec une pente croissante suivant le sens d'avancement de la bande pour être enfin complètement verticales, et avec des organes soufflants (20 à 24) comportant chacun un corps creux disposé transversalement par rapport au sens d'avance de la bande et une pluralité de buses disposées dans le sens d'avancement de la bande lesquelles sont, dans le sens d'avancement de la bande, disposées chaque fois entre deux plaques de guidage (10 à 15), caractérisé :
en ce que l'organe soufflant qui précède la première plaque verticale (12) dans le sens d'avancement de la bande comporte des buses à turbulence (21), en ce que les buses soufflantes sont formées par des alésages et en ce qu'il est prévu un organe soufflant (22) est prévu dans la zone de l'ouverture en fente entre la zone de fin de la première plaque verticale (12) et la zone de début d'une plaque suivante (13).
